# EUROPÄISCHE PATENTSCHRIFT

(11) **EP 0 168 687 B1**
(45) Veröffentlichungstag und Bekanntmachung des Hinweises auf die Patenterteilung: **26.04.1989**
(21) Anmeldenummer: 85107910.3
(22) Anmeldetag: 26.06.1985
(51) Int. Cl.: B25B 5/06, B23Q 3/08

(54) **Verfahren und Einrichtung zur Durchführung des Verfahrens zur Befestigung eines Werkstückes auf einer fahrbaren Werkstückpalette**
Method and device for holding a work piece on a movable pallet
Procédé et dispositif de fixation d'une pièce de travail sur une palette mobile

(30) Priorität: 29.06.1984 CH 3141/84
(43) Veröffentlichungstag der Anmeldung: 22.01.1986
(73) Patentinhaber: INVENTIO AG, CH-6052 Hergiswil NW (CH)
(72) Erfinder: Landa, Michael, CH-6003 Luzern (CH)

(56) Entgegenhaltungen:
- DE-A- 1 929 873
- DE-A- 2 132 899
- DE-A- 3 226 731
- FR-A- 2 377 868

## Beschreibung

Die Erfindung betrifft eine Einrichtung zur Befestigung eines Werkstückes auf einer fahrbaren Werkstückpalette einer aus mehreren, schrittweise der Bearbeitungsstation zuführbaren Werkstückpaletten bestehenden Palettiereinrichtung einer NC-gesteuerten Werkzeugmaschine, wobei der Einrichtung ein unabhängiges, ausserhalb der Palettiervorrichtung aufgestelltes Ladegerät und eine auf einer Grundplatte angeordnete, mit dem Ladegerät kuppelbare, aus mindestens einem Speicher, einem Füllventil, mindestens einem Steuerventil und mindestens einem durch mindestens eine Verbindungsleitung verbundenen Spannzylinder bestehende Spanneinheit zugeordnet sind.

Solche Befestigungseinrichtungen für Werkstücke finden insbesondere bei Palettiereinrichtungen von NC-gesteuerten Werkzeugmaschinen oder für Fertigungsstrassen Verwendung, bei welchen die Werkstücke ausserhalb der Bearbeitungszone in stets gleicher Aufspannung auf fahrbaren Werkstückpaletten aufgebracht und anschliessend nacheinander zur Bearbeitung der Bearbeitungsstation zugeführt werden. Bei solchen Befestigungseinrichtungen ist vor allem eine möglichst wirtschaftliche und zeitsparende Aufspannung bei stets wiederholbarer Genauigkeit erwünscht.

Mit der DE-OS 28 00 207 ist eine Spanneinrichtung für Werkstücke, insbesondere für die mehrseitige Bearbeitung von Rohgussteilen bekanntgeworden, bei welcher ein schwenkbarer und teleskopartig in radialer Richtung verschiebbarer Spannhebel an einer ausserhalb der Bearbeitungsplattform angeordneten Säule drehbar gelagert ist. Das Werkstück selbst wird auf drei auf der Plattform einsteckbaren Auflagestützen abgesetzt und durch einen möglichst mittig zu den drei Auflagestützen positionierten Spannstift des Spannhebels von oben gehalten. Der Spannhebel wird dabei an der seitlich angeordneten Säule vorerst von Hand in eine richtige Höhenlage eingerastet um anschliessend durch zwei hydraulische Spannzylinder, zum Festspannen und zum Bearbeiten der ersten Umfangseite des Werkstückes, mit hohem Druck auf das Werkstück zu drücken. Für die Bearbeitung einer weiteren Umfangseite des Werkstückes werden die Spannzylinder mit einem niederen Druck beaufschlagt, um die Plattform um 90° oder 180° zu drehen. Bei dieser Manipulation bleibt der Spannstift fest auf dem ursprünglichen Fixpunkt des Werkstückes stehen, während die radiale und eine eventuelle achsiale Verschiebung durch den um die Säule schwenkbar angeordneten und teleskopisch ausziehbaren Spannhebel ermöglicht werden.

Mit dieser Spanneinrichtung ist es nicht möglich, während der Bearbeitung eines Werkstückes ein oder mehrere weitere Werkstücke für die Bearbeitung auf weiteren Plattformen so vorzubereiten, dass sie von der Werkzeugmaschine taktweise übernommen werden können. Ein zweites Werkstück kann direkt an der Werkzeugmaschine erst dann aufgespannt werden, wenn das erste Werkstück fertig bearbeitet die Bearbeitungsplattform verlassen hat. Ein weiterer Nachteil dieser Spanneinrichtung liegt darin, dass für die wechselweise Beaufschlagung der Spannzylinder mit hohem Druck für die Bearbeitung des Werkstückes und mit geringerem Druck für jede Drehung der Plattform ein ständig angeschlossenes hydraulisches Ladegerät erforderlich ist.

Eine weitere Werkstück-Aufspannvorrichtung ist mit der DE-OS 2 132 899 bekanntgeworden, bei welcher Holzteile auf einer fahrbaren Werkstückpalette einer Palettiervorrichtung für die Bearbeitung für die Möbelindustrie pneumatisch aufgespannt werden. Die Aufspannvorrichtung weist einen Druckluftbehälter, ein Füllventil und ein Auslöseventil auf, welches durch zwei Leitungen mit einem pneumatischen Druckzylinder zum Halten des Werkstückes verbunden ist. Am Ende einer Bearbeitungszone ist zudem ein von Hand oder automatisch betätigbares, ortsfest gelagertes, mit einer Druckluftstation verbundenes Kupplungsventil vorgesehen. Der Druckluftbehälter wird vor Beginn der Bearbeitungsphase über das Kupplungsventil mit Druckluft aufgeladen und anschliessend abgekuppelt. Ein aufgeladener Druckluftbehälter ist in der Lage, unabhängig von der Ladestation, also ohne eine Neuladung vorzunehmen; eine beschränkte Anzahl von Einspannvorgängen zu bewerkstelligen. Das von Hand betätigbare Auslöseventil hat die Aufgabe, das Werkstück mit Hilfe des pneumatischen Druckzylinders für eine Bearbeitung zu halten oder dieses freizugeben, beispielsweise für eine Umspannung, wie es in den beiden Fig. 1 und 2 zwischen der ersten und der zweiten Bearbeitunsstelle zeichnerisch dargestellt ist.

Die offenbarte pneumatische Aufspannvorrichtung ist geeignet für die Bearbeitung von Holzteilen. Nicht geeignet wäre sie für die Bearbeitung von Gussteilen, da vor allem die für die Grobbearbeitung nötigen Aufspannkräfte viel zu grosse Halteeinheiten erfordern würden. Zudem stellt sich bei der Bearbeitung von Holzteilen, welche normalerweise in einer Aufspannung fertig bearbeitet werden und bei welchen nie die gleichen Genauigkeitsanforderungen wie bei Metallteilen gefordert sind, die Aufgabe einer Teilentspannung und einer Neuaufladung bei gleichbleibender Aufspannlage nicht. Mit der vorliegenden Vorrichtung ist es nicht möglich, eine bestimmte Teilentspannung des Werkstückes mit einer fest eingestellten Druckkraft zu erreichen, welche einerseits für die geforderte Entspannung des Werkstückes genügt und anderseits die Gefahr einer Verschiebung des Werkstückes bei der Wiederaufladung verhindert.

Eine weitere kombinierte hydro-pneumatische Aufspannvorrichtung für die Positionierung und die Halterung einer Werkstückhaltepalette auf einem Hilfstisch einer Werkzeugmaschine und für die hydraulische Halterung hauptsächlich mehrerer gleicher kleiner Werkstücke auf der gemeinsamen Werkstückhaltepalette ist mit der DE-OS 32 26 731 bekanntgeworden. Während das Schema Fig. 10 dieser Offenlegungsschrift das Positionieren und das Aufspannen der Palette auf den Hilfstisch mittels einer fest am Hilfstisch der Werkzeugmaschine angeordneten Spann- und Ladestation verdeutlicht, zeigt das Schema Fig. 18 eine mit einer Ladestation kuppelbare Werkstück-Spanneinheit mit pneumatisch regulierbaren Druckreduzierventilen. Die Spanneinheit weist eine an der Ladestation ankuppelbare Hydraulikleitung auf mit einem durch einen Endschalter betätigbaren Druckausgleichventil, einem Absperrventil und einem mechanischen Kraftspeicher. Die Druckreduzierventile sind stets mit einer Druckluftleitung verbunden und nur wirksam, wenn die Spanneinheit und die Ladestation zusammengekuppelt sind. Mit dieser Vorrichtung ist es mit angeschlossener Druckluftleitung und mit zusammengekuppelter Spanneinheit und Ladestation möglich, Werkstücke mit drei verschiedenen Spannkräften aufzuspannen. Nicht möglich ist diese Aufspannart aber, wenn eine der beiden Leitungen abgekuppelt wird.

Der Erfindung liegt die Aufgabe zugrunde, eine Einrichtung zur Befestigung eines Werkstückes auf einer fahrbaren Werkstückpalette vorzuschlagen, mittels welcher eine Vielzahl von Werkstücken auf einer Vielzahl von Werkstückpaletten mit einem einzigen, unabhängigen Ladegerät ausserhalb der Bearbeitungszone befestigbar sind, wobei in der Bearbeitungszone für die Grobbearbeitung und die Feinbearbeitung unterschiedliche Spannkräfte und zwischen diesen beiden Bearbeitungsphasen eine teilentspannte Erholungsphase möglich sind, ohne dass das Werkstück den Bearbeitungsplatz verlassen muss oder dazu ein Ladegerät erforderlich ist.

Diese Aufgabe wird durch die im Anspruch 1 gekennzeichnete Erfindung gelöst.

Die durch die Erfindung erreichten Vorteile sind im wesentlichen darin zu sehen, dass jedes Werkstück ausserhalb der Bearbeitungszone auf einer Werkstückpalette definitiv befestigbar ist, dass jedes Werkstück bei praktisch gleicher Aufspannung an mindestens vier Seiten nacheinander geschruppt und nach einer Zwischenentspannung geschlichtet bzw. fertig bearbeitet werden kann, und dass in der mit Kühlmitteln, Schmiermitteln und Bearbeitungsrückständen verschmutzten Bearbeitungszone keine Anschlüsse an eine hydraulische Ladestation erforderlich sind. Ein weiterer Vorteil liegt darin, dass die Werkstückpaletten nach der Befestigung eines Werkstückes während des Transportes auf der Palettiereinrichtung weder eine hydraulische noch eine elektrische flexible Zuleitung benötigen.

Auf beiliegenden Zeichnungen ist ein Ausführungsbeispiel der Erfindung dargestellt, das im folgenden näher erläutert wird. Es zeigen : Fig. 1 ein Hydraulikschema über eine hydraulische Spanneinheit,
Fig. 2 einen Aufriss der hydraulischen Spanneinheit,
Fig. 3 einen Seitenriss der hydraulischen Spanneinheit und
Fig. 4 eine Ansicht einer Aufspannvorrichtung mit aufgespanntem Werkstück.

In der Fig. 1 ist mit 1 ein 2/3-Wege-Handsteuerventil und mit 2 und 3 je ein 2/2-Wege-Steuerventil bezeichnet. Zwei weitere 2/2-Wege-Steuerventile erhalten die Ziffern 4 und 5. Zwischen einer Pumpen-Zuleitung 23 und dem Handsteuerventil 1 sind ein Druckfilter 6 und ein Rückschlagventil 7 zwischengeschaltet. Als Verbindung zwischen der Pumpen-Zuleitung 23 und einer nicht dargestellten Pumpe dient ein Kupplungsanschluss 25. Zwischen einer Tankableitung 24 mit einem Kupplungsanschluss 26 und den Steuerventilen 4, 5 sind ein 5 bar-Druckbegrenzungsventil 16, ein 70 bar-Druckbegrenzungsventil 17 und ein Volumen-Ausgleichszylinder 18 angeordnet. Zwischen mindestens einem Spannzylinder 20 und dem Handsteuerventil 1 ist ein Manometer 14 und ein Drossel-Rückschlagventil 15 angeordnet, wobei die Steuerzylinder 20 durch einen Kupplungsanschluss 22 abtrennbar sind. Zwischen dem Steuerventil 2 und einem Stützzylinder 19 sind ein Drossel-Rückschlagventil 8, ein Minimessanschluss 10 und ein mit einem Gasdruck von 120 bar vorgespannter Speicher 9 zwischengeschaltet, wobei der Stützzylinder 19 durch einen Kupplungsanschluss 21 ebenfalls abtrennbar ist. Dem Steuerventil 3 ist ein Drossel-Rückschlagventil 11, ein Minimessanschluss 13 und ein mit einem Gasdruck von 40 bar vorgespannter Speicher 12 zugeordnet.

Die Spanneinheit gemäss den Fig. 2 und 3 besteht aus einer Anzahl in Sandwichbauart zusammengestellter und auf einem Ventilblock 27 aufgebauter Hydraulikteile, mit der Zuleitung 23, mit dem Kupplungsanschluss 25 für. den Anschluss an die Pumpe eines nicht dargestellten hydraulischen Ladegerätes, der Ableitung 24 mit dem Kupplungsanschluss 26 für den Anschluss an den Tank des hydraulischen Ladegerätes, dem Kupplungsanschluss 21 für den Stützzylinder 19 und dem Kupplungsanschluss 22 für die Spannzylinder 20. In der Zuleitung 23 ist der Druckfilter 6 und das Rückschlagventil 7 eingebaut. Sie mündet eingangsseitig in das 2/3-Wege-Handhebelventil 1. Die Ableitung 24 ist je ausgangsseitig mit dem Anschluss des Handhebelventils 1 und den zwei Druckbegrenzungsventilen 16, 17, sowie mit dem Volumen-Ausgleichszylinder 18 verbunden. Die Druckbegrenzungsventile 16,. 17 sind eingangsseitig je mit dem Ausgang der 2/2-Wege-Steuerventile 4, 5 verbunden. Der zweite ausgangsseitige Anschluss des Handhebelventils 1 ist mit dem Eingang des Drossel-Rückschlagventils 15 verbunden. Ausgangsseitig ist das Drossel-Rückschlagventil 15 mit dem Kupplungsanschluss 22 für die Spannzylinder 20 verbunden. An der Verbindungsleitung zwischen dem Handhebelventil 1 und dem Drossel-Rückschlagventil 15 sind das Manometer 14, mit einer Anzeigeskala von 0-250 bar, die Eingangsleitungen der beiden Steuerventile 4, 5, sowie die Eingangsleitung der beiden weiteren 2/2-Wege-Steuerventile 2, 3 angeschlossen. Ausgangsseitig sind die Steuerventile 2, 3 je mit dem Eingang eines der Drossel-Rüchschlagventile 8, 11 verbunden. Das eine Drossel-Rückschlagventil ist ausgangsseitig mit dem Speicher 12, mit einer Gas-Vorspannung von 40 bar, verbunden. An der Verbindungsleitung ist zusätzlich der Minimessanschluss 13 angeordnet. Das andere Drossel-Rückschlagventil 8 ist ausgangsseitig mit dem eine Gas-Vorspannung von 120 bar aufweisenden Speicher 9 verbunden. In die Verbindungsleitung münden der Minimessanschluss 10 und die Leitung zum Kupplungsanschluss 21 für den Stützzylinder 19. Das unabhängige, ausserhalb der Palettiereinheit aufgestellte, nicht dargestellte hydraulische Ladegerät wird durch zwei Leitungen an den Kupplungsanschlüssen 25, 26 mit der Spanneinheit verbunden. Eine zum Umschalten der Steuerventile 2, 3, 4, 5 dienende Betätigungsgabel 42, der nicht dargestellten Werkzeugmaschine, ist strichpunktiert angedeutet.

Mit der gemäss Fig. 4 auf einer Grundplatte 30 einer Palettiereinheit aufgesetzten Aufspannvorrichtung wird ein Werkstück 41 für die Bearbeitung auf der NC-gesteuerten Werkzeugmaschine gehalten. Dabei liegt das Werkstück 41 auf vier Auflagen auf, von denen drei mit einem Auflagebolzen 32.1 und einem Anschlagstift 32.2 ausgerüsteten Auflagen 32 an das zu bearbeitende Werkstück 41 angepasst, fest montiert sind und die vierte als ein Stützzylinder 19 mit einem Auflagebolzen 19.1 hydraulisch einstellbar ist. An den vier Ecken der Grundplatte 30 ist je ein Halter 31 befestigt, auf welchem mit einer Stiftschraube 36, einer Kugelpfanne 38, einer Kugelscheibe 39 und einer Feder 37 eine Spannklaue 33 gelagert ist. An den beiden Enden der Spannklaue 33 sind ein Gewindestift 40 und eine Aussparung 33.1 für die Aufnahme eines Bolzens 20.1 des Spannzylinders 20 angeordnet. In der Grundplatte 30 sind ein Nutenstein 35 und ein Zentrierstift 34 befestigt. Die hydraulischen Verbindungsleitungen zwischen der Spanneinheit und der Aufspannvorrichtung werden am Kupplungsanschluss 21 für die Spannzylinder 20 und am Kupplungsanschluss 22 für den Stützzylinder 19 angeschlossen.

Das Werkstück 41 wird auf die Auflagebolzen 32.1 der fest montierten Auflagen 32 aufgestellt und der Stützzylinder 19 und die Spannklauen 33 mit den Spannzylindern 20 an den für die Bearbeitung vorteilhaftesten Stellen angeordnet. Nach diesem Aufbau wird das an den Kupplungsanschlüssen 25, 26 angeschlossene hydraulische Ladegerät in Betrieb genommen und die Spanneinheit geladen, bis das Manometer 14 einen vorbestimmten Druck von beispielsweise 200 bar anzeigt. Dann wird das hydraulische Ladegerät ausgeschaltet und von der Spanneinheit wieder abgekuppelt, wobei durch den erfindungsgemässen Aufbau der Spanneinheit der Haltedruck erhalten bleibt. Das Werkstück 41 wird durch die bleibende Spannkraft von 200 bar im Stützzylinder 19 und in den Spannzylindern 20 gehalten und zusammen mit der Werkstückpalette der Palettiereinrichtung übergeben.

Während der Arbeiter weitere Werkstückpaletten mit Werkstücken ausrüstet, übernimmt die NC-gesteuerte Werkzeugmaschine taktweise eine Palette nach der anderen und führt an jedem Werkstück 41 die vorprogrammierte Bearbeitung aus. Dabei wird jedes Werkstück in der soeben beschriebenen Aufspannung an den vorbestimmten Seiten geschruppt. Nach Abschluss der Schruppbearbeitung wird das Schruppwerkzeug der Werkzeugmaschine automatisch ausgewechselt und durch die Betätigungsgabel 41 für die Betätigung der Steuerventile der Spanneinheit ersetzt. Die Steuerventile 2, 3 und 4 der Spanneinheit werden nacheinander durch einen Druck von der Betätigungsgabel auf den Steuerzapfen jedes einzelnen Steuerventiles 2, 3, 4 von der Stellung A auf die Stellung B geschaltet. Dabei sinkt der Druck im System der Spannzylinder auf den dem Druckbegrenzungsventil 16 vorgegebenen Druck von beispielsweise 5 bar ab. Das Werkstück wird bei dieser Manipulation, ohne dass es seine eingestellte Position verändert, entspannt. Während die vier Spannzylinder 20 ihre Spannkraft von 16000 N auf 400 N verringern, bleibt der Druck von 200 bar im System des Stützzylinders 19 erhalten. Als Vorbereitung für die weitere Bearbeitung des Werkstückes wird durch die Betätigungsgabel der Werkzeugmaschine das Steuerventil 5 der Spanneinheit von der Stellung A auf Stellung B und nach ca. 3 Sekunden das Steuerventil 4 von der Stellung B wieder auf die Stellung A geschaltet. Durch die weitere Betätigung des Steuerventils 3 von der Stellung B auf die Stellung A und nach ca. 15 Sekunden des Steuerventils 5 von der Stellung B auf Stellung A wird die Spanneinheit wieder geladen, und zwar durch den Druck des Speichers 12 mit dem gleichen, dem Druckbegrenzungsventil 17 vorgegebenen Druck von beispielsweise 70 bar. Diese Spannung genügt für die Halterung des Werkstückes, um am Werkstück alle ebenfalls vorprogrammierten Fertigbearbeitungen, wie Schlichten, Bohren, Gewindeschneiden etc. durchzuführen. Nach Abschluss dieser Operationen wird die Spanneinheit automatisch für die Demontage des Werkstückes ausserhalb der Bearbeitungszone bzw. ausserhalb der Palettiereinrichtung vorbereitet, indem wieder die Betätigungsgabel der Werkzeugmaschine zum Einsatz kommt und durch einen Druck auf den Steuerzapfen des Steuerventils 2, das Steuerventil 2 von der Stellung B in die Stellung A verschiebt. Ausserhalb der Palettiereinrichtung wird die Spanneinheit von Hand wieder an das hydraulische Ladegerät angekuppelt und das Handhebelventil 1 durch Betätigung des Steuerhebels von Hand von der Stellung B in die Stellung A geschaltet, wobei sich die Spanneinheit entspannt und das Manometer auf 0 bar absinkt. Das fertig bearbeitete Werkstück wird von der Werkstückpalette entnommen ; die Werkstückpalette ist für den Aufbau zur Bearbeitung eines neuen Werkstückes frei.

## Patentansprüche

1. Einrichtung zur Befestigung eines Werkstückes (41) auf einer fahrbaren Werkstückpalette einer aus mehreren, schrittweise der Bearbeitungsstation zuführbaren Werkstückpaletten bestehenden Palettiereinrichtung einer NC-gesteuerten Werkzeugmaschine, wobei der Einrichtung ein unabhängiges, ausserhalb der Palettiervorrichtung aufgestelltes Ladegerät und eine auf einer Grundplatte (30) angeordnete, mit dem Ladegerät kuppelbare, aus mindestens einem Speicher (12), einem Füllventil (1), mindestens einem Steuerventil (2, 3, 4, 5) und mindestens einem durch mindestens eine Verbindungsleitung verbundenen Spannzylinder (20) bestehende Spanneinheit zugeordnet sind, dadurch gekennzeichnet, dass ein hydraulisches Ladegerät und eine hydraulische Spanneinheit vorgesehen sind, und dass die Spanneinheit einen zum Laden eines Stützzylinders (19) dienenden, mit einem vorgespannten Speicher (9) und einem mit einer Betätigungsgabel (42) von der Werkzeugmaschine betätigbaren Steuerventil (2) ausgerüsteten ersten Leitungszweig und einen zum Laden mindestens eines Spannzylinders (20) dienenden mit für eine vorgegebene Teilentspannung dienende von der Betätigungsgabel (42) der Werkzeugmaschine betätigbaren Steuerventilen (3, 4), einem Druckbegrenzungsventi) (16) und einem Volumen-Ausgleichszylinder (18) und mit, für eine reduzierte, vorgegebene Wiederaufladung dienende von der Betätigungsgabel (42) betätigbaren Steuerventilen (3, 4, 5), einem zweiten vorgespannten Speicher (12), einem zweiten Druckbegrenzungsventil (17) und dem Volumen-Ausgleichszylinder (18) ausgerüsteten zweiten Leitungszweig aufweist.

2. Einrichtung nach Anspruch 1, dadurch gekennzeichnet, dass die Einrichtung für die Teilentspannung ein Zweiweg-Steuerventil (4), ein Druckbegrenzungsventil (16) mit vorgegebenem Druck und ein Volumen-Ausgleichszylinder (18) aufweist, wobei das Zweiweg-Steuerventil (4) eingangsseitig mit der Druckleitung der Spannzylinder (20) und ausgangsseitig mit dem Eingang des Druckbegrenzungsventils (16) und der Ausgang des Druckbegrenzungsventils (16) mit dem Volumen-Ausgleichszylinder (18) verbunden sind.

3. Einrichtung nach Anspruch 1, dadurch gekennzeichnet, dass die Einrichtung für die reduzierte Wiederaufladung ein Speicher (12) mit einer bestimmten Gasvorspannung, ein Zweiweg-Steuerventil (5), ein Druckbegrenzungsventil (17) mit vorgegebenem Druck und ein Volumen-Ausgleichszylinder (18) aufweist, wobei der Speicher

(12) über ein Drossel-Rückschlagventil (11) und ein zusätzliches Zweiweg-Steuerventil (3) mit der Druckleitung der Spannzylinder (20), der Eingang des Zweiweg-Steuerventils (5) ebenfalls mit der Druckleitung der Spannzylinder (20), der Ausgang des Zweiweg-Steuerventils (5) mit dem Eingang des Druckbegrenzungsventils (17) und das Druckbegrenzungsventil (17) ausgangsseitig mit dem Volumen-Ausgleichszylinder (18) verbunden sind.

4. Einrichtung nach Anspruch 1, dadurch gekennzeichnet, dass der erste Leitungszweig der hydraulischen Spanneinheit ein Speicher (9) mit einer bestimmten Gasvorspannung, ein Drossel-Rückschlagventil (8) und ein Zweiweg-Steuerventil (2) aufweist, wobei das Zweiweg-Steuerventil (2) eingangsseitig mit der Druckleitung der Spannzylinder (20) und ausgangsseitig mit dem Eingang des Drossel-Rückschlagventiles (8) und das Drossel-Rückschlagventil (8) ausgangsseitig mit der Druckleitung des Stützzylinders (19) und dem Speicher (9) verbunden sind.

5. Einrichtung nach Anspruch 2, dadurch gekennzeichnet, dass der Ladedruck der hydraulischen Spanneinheit 200 bar ist, und dass das Druckbegrenzungsventil (16) für die Teilentspannung einen eingestellten Druck von 5 bar aufweist.

6. Einrichtung nach Anspruch 3, dadurch gekennzeichnet, dass das Druckbegrenzungsventil (17) für die reduzierte Wiederaufladung einen eingestellten Druck von 70 bar aufweist und die Gas-Vorspannung des zugehörigen Speichers (12) 40 bar ist.

## Claims

1. Equipment for the fastening of a workpiece (41) on a movable workpiece pallet of a palletting equipment, consisting of several workpiece pallets which are feedable in stepwise manner to the treatment station, of a numerically controlled machine tool, wherein the equipment is associated with an independent loading appliance set up outside the palletting device and a clamping unit, which is arranged on a base plate (30), is coupl- able with the loading appliance and consists of at least one store (12), a filling valve (1), at least one control valve (2, 3, 4, 5) and at least one clamping cylinder (20) connected through at least one connecting duct, characterised thereby, that an hydraulic loading appliance and an hydraulic clamping unit are provided and that the clamping unit displays a first duct branch, which serves for the charging of a supporting cylinder (19) and is equipped with a biassed store (9) and a control valve (2) actuable from the machine tool by an actuating fork (42), and a second duct branch, which serves for the charging of at least one clamping cylinder (20) and is equipped with control valves (3, 4), serving for a preset partial relief and actuable by the actuating fork (42) of the machine tool, with a pressure-limiting valve (16) and a volume-compensating cylinder (18) and with control valves (3, 4, 5), which serve for a reduced preset recharging and are. actuable by the actuating fork (42), a second biassed store (12), a second pressure-limiting valve (17) and the volume-compensating cylinder (18).

2. Equipment according to claim 1, characterised thereby, that the equipment for the partial relief displays a two-way control valve (4), a pressure-limiting valve (16) and a volume-compensating cylinder (18), wherein the two-way control valve (4) is connected at the input side with the pressure duct of the clamping cylinders (20) and at the output side with the input of the pressure-limiting valve (16) and the output of the pressure-limiting valve (16) is connected with the volume-compensating cylinder (18).

3. Equipment according to claim 1, characterised thereby, that the equipment for the reduced recharging displays a store (12) with a certain gas bias, a two-way control valve (5), a pressure-limiting valve (17) with preset pressure and a volume-compensating cylinder (18), wherein the store (12) is connected by way of a non-return throttle valve (11) and an additional two-way control valve (3) with the pressure duct of the clamping cylinders (20), the input of the two-way control valve (5) is likewise connected with the pressure duct of the clamping cylinders (20), the output of the two-way control valve (5) is connected with the pressure-limiting valve (17) and the pressure-limiting valve (17) is connected at the output side with the volume-compensating cylinder (18).

4. Equipment according to claim 1, characterised thereby, that the first duct branch of the hydraulic clamping unit displays a store (9) with a certain gas bias, a non-return throttle valve (8) and a two-way control valve (2), wherein the two-way control valve (2) is connected at the input side with the pressure duct of the clamping cylinders (20) and at the output side with the input of the non-return throttle valve (8) and the non-return throttle valve (8) is connected at the output side with the pressure duct of the supporting cylinder (19) and the store (9).

5. Equipment according to claim 2, characterised thereby, that the charging pressure of the hydraulic clamping unit is 200 bars and that the pressure-limiting valve (16) for the partial relief displays a set pressure of 5 bars.

6. Equipment according to claim 3, characterised thereby, that the pressure-limiting valve (17) for the reduced recharging displays a set pressure of 70 bars and the gas bias of the associated store (12) is 40 bars.

## Revendications

1. Dispositif de fixation d'une pièce à usiner (41) sur une palette mobile de support d'un dispositif de palettisation, constitué par plusieurs palettes de support de pièces à usiner, pouvant être amenées pas-à-pas au poste d'usinage, d'une machine-outil à commande numérique, et auquel sont associés un appareil indépendant de charge installé à l'extérieur du dispositif de palettisation, et une unité de serrage disposée sur une plaque de base (30), apte à être accouplée à l'appareil de charge et comprenant au moins un accumulateur (12), une soupape de remplissage (1), au moins une soupape de commande (2, 3, 4, 5) et au moins un vérin de serrage (20) raccordé par au moins une canalisation de liaison, caractérisé en ce qu'il est prévu un appareil de charge hydraulique et une unité de serrage hydraulique, et que l'unité de serrage comporte une première branche de canalisation utilisée pour charger un vérin de soutien (19) et équipée d'un accumulateur (9) précontraint et d'une soupape de commande (2) pouvant être actionnée au moyen d'une fourche d'actionnement (42) par la machine-outil, et une seconde branche de canalisation utilisée pour charger au moins un vérin de serrage (20) et comportant des soupapes de commande (3, 4) servant à réaliser un desserrage partiel prédéterminé et pouvant être actionnées par la fourche d'actionnement (42) de la machine-outil, une soupape de limitation de pression (16) et un vérin de compensation de volume (18), et comportant des soupapes de commande (3, 4, 5) servant à réaliser une remise en charge réduite prédéterminée et pouvant être actionnées par la fourche d'actionnement (42), un second accumulateur précontraint (12), une seconde soupape de limitation de pression (17) et le cylindre de compensation de volume (18).

2. Dispositif selon la revendication 1, caractérisé en ce qu'il comporte, pour le desserrage partiel, une soupape de commande à deux voies (4), une soupape de limitation de pression (16) réglée à une pression prédéterminée et un vérin de compensation de volume (18), la soupape de commande à deux voies (4) étant reliée, côté entrée, à la canalisation de pression du vérin de serrage (20) et, côté sortie, à l'entrée de la soupape de limitation de pression (16), dont la sortie est reliée au vérin de compensation de volume (18).

3. Dispositif selon la revendication 1, caractérisé en ce qu'il comporte, pour la remise en charge réduite, un accumulateur (12), réglé sur une précontrainte déterminée de gaz, une soupape de commande à deux voies (5), une soupape de limitation de pression (17) à pression préétablie et un vérin de compensation de volume (18), l'accumulateur (12) étant relié par l'intermédiaire d'une soupape anti-retour à étranglement (17) et d'une soupape supplémentaire de commande à deux voies (3), à la canalisation de pression du vérin de serrage (20), tandis que l'entrée de la première soupape de commande à deux voies (5) est reliée également à la canalisation de pression du vérin de serrage (20), que la sortie de la première soupape de commande à deux voies (5) est reliée à l'entrée de la soupape de limitation de pression (17) et que cette dernière est reliée, côté sortie, au vérin de compensation de volume (18).

4. Dispositif selon la revendication 1, caractérisé en ce que la première branche de canalisation de l'unité hydraulique de serrage comporte un accumulateur (9) réglé sur une précontrainte déterminé de gaz, une soupape anti-retour à étranglement (8) et une soupape de commande à deux voies (2), la soupape de commande à deux voies (2) étant reliée, côté entrée, à la canalisation de pression du vérin de serrage (20) et, côté sortie, à l'entrée de la soupape anti-retour à étranglement (8) qui est reliée, côté sortie, à la canalisation de pression du vérin de soutien (19) et à l'accumulateur (9).

5. Dispositif selon la revendication 2, caractérisé en ce que la pression de charge de l'unité hydraulique de serrage est égale à 200 bars et que la soupape de limitation de pression (16) possède, pour le desserrage partiel une pression réglée de 5 bars.

6. Dispositif selon la revendication 3, caractérisé en ce que la soupape de limitation de pression (17) comporte, pour la remise en charge réduite, une pression réglée de 70 bars et que la précontrainte de gaz de l'accumulateur associé (12) est égale à 40 bars.
